# EUROPÄISCHE PATENTSCHRIFT

(11) **EP 1 847 777 B1**
(45) Veröffentlichungstag und Bekanntmachung des Hinweises auf die Patenterteilung: **25.05.2011**
(21) Anmeldenummer: 07450039.8
(22) Anmeldetag: 01.03.2007
(51) Int. Cl.: F23Q 7/00

(54) **Glühkerze mit integriertem Drucksensor**
Glow plug with integrated pressure sensor
Bougie de préchauffage dotée d'un capteur de pression intégré

(30) Priorität: 20.04.2006 AT 6712006
(43) Veröffentlichungstag der Anmeldung: 24.10.2007
(73) Patentinhaber: Piezocryst Advanced Sensorics GmbH, 8020 Graz (AT)
(72) Erfinder: Schricker, Alexander, 8045 Graz (AT); Friedl, Alexander, 8045 Graz (AT); Hirschler, Michael, 8020 Graz (AT); Kröger, Dietmar, 8010 Graz (AT)
(74) Vertreter: Babeluk, Michael

(56) Entgegenhaltungen:
- EP-A- 0 548 043
- EP-A- 1 096 141
- EP-A- 1 557 654
- EP-A1- 1 530 037
- US-A- 4 064 549
- US-A1- 2007 023 412
- PATENT ABSTRACTS OF JAPAN Bd. 2006, Nr. 04, -& JP 2005 344943 A (TOYOTA CENTRAL RES & DEV), 15. Dezember 2005 (2005-12-15)

## Beschreibung

Die Erfindung betrifft eine Glühkerze mit integriertem Drucksensor für die Messung des Druckes im Brennraum einer Brennkraftmaschine, wobei das Gehäuse der Glühkerze einen eine Glühwendel aufnehmenden, brennraumseitigen Bereich mit reduziertem Durchmesser aufweist, welcher in einer in den Brennraum ragenden Spitze endet, wobei der Drucksensor in radialer Richtung mit Druck beaufschlagbar sowie ungekühlt im brennraumseitigen Bereich der Glühkerze angeordnet ist und die Glühwendel der Glühkerze am Drucksensor vorbei zur Spitze der Glühkerze geführt ist.

Eine wesentliche Größe für die Beurteilung des Verbrennungsablaufes im Brennraum einer Brennkraftmaschine ist der im Brennraum herrschende Druck. Um eine druckgeführte Motorsteuerung zu bewerkstelligen, werden daher Anstrengungen gemacht, den Brennraum der Druckmessung zugängig zu machen. Da es nicht wirtschaftlich ist, für die Druckmessung eine weitere Bohrung, bzw. Durchführung zum Brennraum zu bewerkstelligen, ist es wünschenswert möglichst keine Änderungen an der Brennraumgeometrie vorzunehmen, so dass für die Druckmessung bereits vorhandene Bohrungen für die Zündkerze oder die Glühkerze verwendet werden.

Eine Vorrichtung, bei welcher die Zündkerze zusätzlich für die Druckmessfunktion dient, ist beispielsweise aus der AT 402.116 B bekannt geworden. Bei dieser Messvorrichtung ist ein ringförmiges Druckmesselement vorgesehen, an welchem sich der Isolierkörper der Zündkerze gegen das Kerzengehäuse abstützt. Es wird somit der an der Zündkerze anliegende Druck auf das ringförmige Messelement übertragen, wobei ein wesentlicher Nachteil dieser Art der Druckmessung darin zu sehen ist, dass eine relativ große Masse, nämlich die des Isolierkörpers der Zündkerze, negative Auswirkungen auf die Druckmessung hat.

Ähnliche Nachteile ergeben sich auch im Zusammenhang mit Drucksensoren, welche für Glühkerzenbohrungen adaptiert sind, bei welchen ringförmige Drucksensoren zwischen Messsonde und Dichtsitz angeordnet sind. Lösungen, bei denen der Glühstift beweglich geführt ist und im vom Brennraum abgewandten Teil des Glühstifts auf ein Messelement drückt, zeigen Langzeiteffekte aufgrund von sich aufbauenden Ablagerungen an den Kontaktflächen zwischen Glühstift und Glühkerzengehäuse auf.

Aus der DE 103 46 330 A1 ist beispielsweise eine Druckmessglühkerze für einen Dieselmotor bekannt geworden, die einen Heizstab im Kerzenkörper aufweist, sowie einen Drucksensor, der ein dem Druck im Brennraum des Zylinders entsprechendes Signal erzeugt, welcher Druck über den Kerzenkörper oder den Heizstab übertragen wird. Der Drucksensor ist im Kerzenkörper zwischen diesem und dem Heizstab, bzw. seinem Innenpol, so angeordnet, dass er durch den übertragenen Druck belastet wird.

Aus der EP 0 548 043 A2 sind für Glühstifte geeignete brennraumseitige, ungekühlte Drucksensoren bekannt, welche einen vom zu messenden Druck verformbaren Membranteil aufweisen, der aus zwei mit geringem radialen Abstand, konzentrisch zueinander angeordneten zylindrischen Bereichen besteht, die in entgegengesetzten, radialen Richtungen mit Druck beaufschlagt werden. Die spezielle Anordnung dient zur Kompensation von Temperatureinflüssen auf das Messsignal des Sensors.

Aus der EP 1 530 037 A1 ist eine Glühkerze bekannt, die in ihrem Gehäuse eine Glühwendel aufnimmt, wobei im brennraumseitigen Bereich der Glühkerze ein Dünnschicht-Drucksensor angeordnet ist. Die Glühwendel der Glühkerze führt am Drucksensor vorbei zur Spitze der Glühkerze.

Eine weitere Druckmesseinrichtung, welche in eine Glühkerze integriert ist, ist aus der EP 1 096 141 A2 bekannt, bei welcher ein Drucksensor zwischen dem Gehäuse und dem im Gehäuse geführten Glühstift einer Glühkerze angeordnet ist und im vom Brennraum abgewandten, kühlen Bereich der Glühkerze liegt. Bei dieser Anordnungen besteht der Nachteil darin, dass relativ große Massen bei der Druckmessung bewegt werden müssen, was negative Auswirkungen auf das Druckmesssignal hat.

Aus der DE 10 2004 047 143 A1 und der WO 2006/089446 A1 ist es jeweils bekannt, bei einer Glühkerze mit integriertem Drucksensor einen piezoelektrischen Sensor ungekühlt im brennraumseitigen Bereich der Glühkerze anzuordnen, wobei die elektrische Anschlussleitung der Glühwendel durch den Drucksensor hindurch zur Spitze der Glühkerze geführt ist. Der piezoelektrische Drucksensor wird axial mit Druck beaufschlagt, wobei die weiter oben beispielsweise anhand der EP 1 096 141 A2 angeführten Nachteile auftreten.

Es ist daher von Vorteil die im Zusammenhang mit der Druckmessung bewegten Massen klein zu halten und das Druckmesselement, bzw. den Drucksensor möglichst nahe an den Brennraum heranzubringen. Dies kann beispielsweise mit einer Druckmesseinrichtung bewerkstelligt werden, welche gemäß EP 1 074 828 A2 in eine Zündkerze integriert ist. Zu diesem Zweck ist die Zündkerze mit einer durchgehenden, außermittig im Gehäuse der Zündkerze ausgebildeten Längsbohrung versehen, welche zur Zündkerzenachse leicht geneigt ist und eine Druckmesseinrichtung aufnimmt, deren Druckmesselement nahe am Brennraum angeordnet ist. Der Gehäusedurchmesser derartiger Anordnungen ist aber relativ groß, so dass ein Einsatz in eine Glühstiftbohrung nicht möglich ist.

Drucksensoren sind auch unter Verwendung eines geeigneten Adapters in Glühkerzenbohrungen von Brennkraftmaschinen einsetzbar, wie eine Ausführung gemäß Stand der Technik (siehe Fig. 1) zeigt. Der Drucksensor 2 wird zur Messung des Druckes im Brennraum 3 einer Brennkraftmaschine mit Hilfe eines Glühkerzenadapters 11 in eine Glühkerzenbohrung 4 eingesetzt. Der ungekühlte Drucksensor 2 befindet sich im vorderen Teil des Gehäuses 6 und wird über eine Sensormembran 12 mit dem im Brennraum herrschenden Druck beaufschlagt. Der Adapter 11 weist eine in den Brennraum 3 ragende Spitze 10 auf, welche der äußeren Kontur eines Glühstiftes bzw. einer Glühkerze entspricht. In der Spitze 10 sind Gaswechselkanäle 13 angeordnet, über welche die Sensormembran 12 mit dem im Brennraum 3 der Brennkraftmaschine herrschenden Druck in Verbindung steht. Der Glühkerzenadapter 11, in welchen der Drucksensor 2 frontdichtend eingebaut wird, weist einen Dichtkonus 7 auf, welcher am Dichtsitz 5 der Glühkerzenbohrung 4 dichtend anliegt.

Bei dieser bekannten Ausführung wird die Kraft auf das Messelement 2 parallel zur Achse 1' einerseits über die Sensormembran 12 und andererseits über das Adaptergehäuse 6 auf der gegenüberliegenden Seite eingeleitet. Nachteiligerweise kann der Glühkerzenadapter nicht die Funktion einer Glühkerze übernehmen, da dessen Spitze nicht heizbar ist und so eine von den realen Bedingungen abweichende Messsituation geschaffen wird.

Messsonden mit brennraumferner Anordnung der Sensormembran sowie des Druckmesselementes (beispielsweise im Bereich des Glühkerzendichtsitzes) weisen lange Gaswechselkanäle auf, welche zu messtechnisch unerwünschten Pfeifenschwingungen führen.

Aufgabe der Erfindung ist es, eine Glühkerze mit integriertem Drucksensor für die Messung des Druckes im Brennraum einer Brennkraftmaschine derart zu verbessern, dass deren Funktion und äußere Form unverändert bleiben, wobei eine brennraumnahe Anbringung des Drucksensors, kurze Indizierkanäle und geringe zu bewegende Massen anzustreben sind.

Diese Aufgabe wird erfindungsgemäß dadurch gelöst, dass ein piezoelektrischer Drucksensor in einer durchgehenden, radialen Öffnung oder Bohrung des brennraumseitigen Bereiches der Glühkerze zwischen zwei gegenüberliegenden Membranen angeordnet ist, wobei die Glühwendel am piezoelektrischen Drucksensor vorbei zur Spitze der Glühkerze geführt ist.

Der piezoelektrische Drucksensor ist an beiden Enden mit einer Membran abgedichtet. Die beiden Membranen definieren die Hauptdruckrichtung auf die Messelemente im Drucksensor, das übrige Sensorgehäuse dient der Fixierung der Messelemente, sowie der Ladungsableitung und verhindert, dass die Messelemente allseitig mit Druck beaufschlagt werden.

Gemäß einer erfindungsgemäßen Variante weist der piezoelektrische Drucksensor ein an beiden Enden durch jeweils eine Membran verschlossenes Messröhrchen auf, das in die radiale Bohrung eingesetzt ist und dessen Längsachse normal auf die Längsachse der Glühkerze steht, wobei zwischen den Membranen zumindest ein piezoelektrisches Messelement angeordnet ist. Das Messröhrchen weist im Bereich der Glühkerzenachse eine Öffnung auf, durch die das gemessene Signal abgeleitet werden kann. Ein dementsprechend adaptiertes Glühkerzengehäuse weist folgende Vorteile auf:
- brennraumnahe Messmembran
- geringste Massen vor dem Messelement
- Direkteinbau der Messsonde ohne Adapter
- hohe Signalqualität und großer Informationsgehalt des Drucksignals
- Raum für die Vorbeileitung einer Glühwendel
- Volle Funktion als Glühkerze
- Vermeidung von Pfeifenschwingungen aufgrund der kurzen Gaswege

Der erfindungsgemäße Drucksensor ist bevorzugt zylinderförmig ausgeführt, und weist zwei gegenüberliegende Membranen auf, die bei Druckbeaufschlagung ihrerseits Kraft in das bzw. die piezoelektrischen Messelemente einleiten. Die Membranen müssen nicht notwendigerweise aus Metall sein, sondern können auch aus Glas, Saphirglas oder Keramik bestehen und sind vorzugsweise direkt mit dem Messelement verbunden. Das zylinderförmige Rohr umschließt das Messelement in der Form, dass ein allseitig herrschender Druck nicht über die Mantelflächen an die Seitenflächen des Messelementes gelangt, sondern hauptsächlich über die an den Stirnflächen liegenden Membrane entlang der Achsenrichtung des Rohres eingeleitet werden kann. Das Messelement ist vorzugsweise so ausgerichtet, dass die bei Druckbeaufschlagung entstehende Polarisation über die Seitenflächen abgegriffen werden kann. Diese Seitenflächen sind ihrerseits mit Elektroden in Kontakt, wobei entweder beide Elektroden über eigene Signalableitungen kontaktiert werden können, oder eine Elektrode mit dem Gehäuse der Glühkerze in Kontakt stehen kann.

Für die brennraumnahe Druckmessung wird erfindungsgemäß ein piezoelektrische Messelement aus einem hochtemperaturstabilen Material, beispielsweise aus GaPO₄, oder basierend auf Dünnfilmtechnik, verwendet.

Die Erfindung wird anhand von Zeichnungen näher erläutert. Es zeigen:
- Fig. 1: eine Druckmesssonde gemäß Stand der Technik in einer Schnitt- darstellung;
- Fig. 2: eine erfindungsgemäße Glühkerze mit integriertem Drucksensor in einer Schnittdarstellung;
- Fig. 3: ein vergrößertes Detail III aus Fig. 2; sowie
- Fig. 4: das Detail III in einer um 90° gedrehten Darstellung.

Die in Fig. 1 dargestellte Druckmesssonde gemäß Stand der Technik wurde bereits in der Beschreibungseinleitung erläutert.

Die in den Fig. 2 bis Fig. 4 dargestellte Glühkerze 1 weist einen integrierten Drucksensor 2 auf, wobei die Funktion der Glühkerze vollständig erhalten bleibt. Der Drucksensor 2 dient zur Messung des Druckes im Brennraum 3 einer nicht weiter dargestellten Brennkraftmaschine, wobei die Glühkerze 1 in eine Glühkerzenbohrung 4 eingesetzt ist, welche einen konischen Dichtsitz 5 aufweist. Das Gehäuse 6 der Glühkerze 1 weist anschließend an einen mit dem Dichtsitz 5 zusammenwirkenden Dichtkonus 7 einen schlanken, brennraumseitigen Bereich 9 mit einem Durchmesser <5 mm auf. Der brennraumseitige Bereich 9 endet in der abgerundeten Spitze 10 der Glühkerze 1, welche ein kleines Stück in den Brennraum 3 hineinragt. In der ersten Ausführungsvariante gemäß Fig. 2 bis Fig. 4 wird ein piezoelektrischer Drucksensor 2a verwendet, welcher ungekühlt im brennraumseitigen Bereich 9 der Glühkerze 1 angeordnet ist. Der Drucksensor 2a wird in radialer Richtung, d.h. normal zur Achse 1' der Glühkerze 1, mit Druck beaufschlagt, wobei die Glühwendel 8 der Glühkerze 1 am Drucksensor 2a vorbei zur Spitze 10 der Glühkerze 1 geführt ist.

Der piezoelektrische Drucksensor 2a ist in einer durchgehenden, radialen Bohrung 16 des brennraumseitigen Bereiches 9 der Glühkerze 1 zwischen zwei gegenüberliegenden Membranen 14 angeordnet. Die Glühwendel 8 kann - wie im Detail aus den Fig. 3 und Fig. 4 erkennbar - am piezoelektrischen Drucksensor 2a vorbei zur Spitze 10 der Glühkerze geführt werden. Dadurch entsteht ein sehr kompakter Aufbau, welcher im Bereich des Drucksensors einen Durchmesser <5 mm aufweist.

Der piezoelektrische Drucksensor 2a besteht im Wesentlichen aus einem an beiden Enden durch die Membranen 14 verschlossenen Messröhrchen 15, das in die radiale Bohrung 16 eingesetzt ist und dessen Längsachse 15' normal auf die Längsachse 1' der Glühkerze steht. Es können zwei oder mehrere plättchenförmigen Messelemente 17 zwischen den Membranen 14 angeordnet sein, wobei unter Ausnutzung des transversalen Piezoeffektes die Schmalseiten der Messelemente 17 mit den Membranen 14 in Kontakt stehen. Es sind auch Ausführungsvarianten denkbar, bei welchen mehrere scheibchenförmige Messelemente als Messelementstapel im Messröhrchen 15 angeordnet sind.

In der dargestellten Variante ist zwischen den paarweise angeordneten, piezoelektrischen Messelementen 17 eine flächige Ableitelektrode 18 angeordnet, wobei zumindest eine Signalableitung 19 durch eine Öffnung 20 im Mantel des Messröhrchens 15 erfolgt. Die zweiten Seiten der Messelemente 17 stehen über Federelemente 27 mit dem Messröhrchen 15 und daher mit dem Kerzengehäuse 6 in elektrisch leitender Verbindung. Es ist auch möglich für beide Elektroden der Messelemente 17 Signalableitungen vorzusehen.

Die Ladungsableitung erfolgt vorzugsweise im Inneren der Glühkerze 1, geschützt durch ein dünnes Führungsrohr 28.

## Patentansprüche

1. Glühkerze (1) mit integriertem Drucksensor (2) für die Messung des Druckes im Brennraum (3) einer Brennkraftmaschine, wobei das Gehäuse (6) der Glühkerze (1) einen eine Glühwendel (8) aufnehmenden, brennraumseitigen Bereich (9) mit reduziertem Durchmesser aufweist, welcher in einer in den Brennraum (3) ragenden Spitze (10) endet, wobei der Drucksensor (2a, 2b, 2c) in radialer Richtung mit Druck beaufschlagbar sowie ungekühlt im brennraumseitigen Bereich (9) der Glühkerze (1) angeordnet ist und die Glühwendel (8) der Glühkerze (1) am Drucksensor (2a) vorbei zur Spitze (10) der Glühkerze (1) geführt ist, **dadurch gekennzeichnet, dass** ein piezoelektrischer Drucksensor (2a) in einer durchgehenden, radialen Bohrung (16) des brennraumseitigen Bereiches (9) der Glühkerze (1) zwischen zwei gegenüberliegenden Membranen (14) angeordnet ist.

2. Glühkerze (1) nach Anspruch 1, **dadurch gekennzeichnet, dass** der piezoelektrische Drucksensor (2a) ein an beiden Enden durch jeweils eine Membran (14) verschlossenes Messröhrchen (15) aufweist, das in die radiale Bohrung (16) eingesetzt ist und dessen Längsachse (15') normal auf die Längsachse (1') der Glühkerze steht, wobei zwischen den Membranen (14) zumindest ein piezoelektrisches Messelement (17) angeordnet ist.

3. Glühkerze (1) nach Anspruch 2, **dadurch gekennzeichnet, dass** zwei oder mehrere plättchenförmigen Messelemente (17) zwischen den Membranen (14) angeordnet sind, wobei unter Ausnutzung des transversalen Piezoeffektes die Schmalseiten der Messelemente (17) mit den Membranen (14) in Kontakt stehen.

4. Glühkerze (1) nach Anspruch 3, **dadurch gekennzeichnet, dass** zwischen den paarweise angeordneten, piezoelektrischen Messelementen (17) flächige Ableitelektroden (18) angeordnet sind, wobei zumindest eine Signalableitung (19) durch eine Öffnung (20) im Mantel des Messröhrchens (15) erfolgt.

5. Glühkerze (1) nach einem der Ansprüche 2 bis 4, **dadurch gekennzeichnet, dass** das piezoelektrische Messelement (17) aus einem hochtemperaturstabilen Material, beispielsweise aus GaPO₄, besteht.

## Claims

1. Glow plug (1) with integrated pressure sensor (2) for measuring pressure in the combustion chamber (3) of an internal combustion engine, the shell (6) of the glow plug (1) having a section (9) of reduced diameter adjoining the combustion chamber (3), which section (9) houses a glow coil (8) and ends in a tip (10) protruding into the combustion chamber (3), the pressure sensor (2a, 2b, 2c) being positioned without cooling in the section (9) of the glow plug (1) adjoining the combustion chamber and being subjected to pressure in radial direction, and the glow coil (8) of the glow plug (1) extending towards the tip (10) of the glow plug (1) bypassing the pressure sensor (2a), **characterised in that** a piezoelectric pressure sensor (2a) is placed between two opposing membranes (14) in a through-going, radial bore (16) of the section (9) of the glow plug (1) adjoining the combustion chamber.

2. Glow plug (1) according to claim 1, **characterised in that** the piezoelectric pressure sensor (2a) comprises a small measuring tube (15) closed on both ends by a membrane (14), which is inserted into the radial bore (16) and whose longitudinal axis (15') is at a right angle to the longitudinal axis (1') of the glow plug, with at least one piezoelectric measuring element (17) being placed between the membranes (14).

3. Glow plug (1) according to claim 2, **characterised in that** two or more platelet-shaped measuring elements (17) are disposed between the membranes (14), with the narrow sides of the measuring elements (17) contacting the membranes (14) and the transversal piezoelectric effect being utilized.

4. Glow plug (1) according to claim 3, **characterised in that** plane pick-up electrodes (18) are provided between each pair of piezoelectric measuring elements (17), at least one signal lead (19) exiting through an opening (20) in the wall of the small measuring tube (15).

5. Glow plug (1) according to any of claims 2 to 4, **characterised in that** the piezoelectric measuring element (17) is made of high-temperature stable material, e.g. GaPO₄.

## Revendications

1. Bougie de préchauffage (1) intégrant un capteur de pression (2) pour mesurer la pression dans la chambre de combustion (3) d'un moteur à combustion interne,
- le boîtier (6) de la bougie de préchauffage (1) ayant une zone (9), côté chambre de combustion, recevant la spire incandescente (8), et ayant un diamètre réduit qui se termine par une pointe (10) débouchant dans la chambre de combustion (3),
- le capteur de pression (2a, 2b, 2c) étant installé de façon à pouvoir être sollicité par la pression dans la direction radiale et sans être refroidi dans la zone côté chambre de combustion (9) de la bougie de préchauffage (1), et
- la spire incandescente (8) de la bougie de préchauffage (1) étant guidée sur le capteur de pression (2a), vers la pointe (10) de la bougie de préchauffage (1),
bougie de préchauffage **caractérisée par**
un capteur de pression piézo-électrique (2a) installé dans un perçage radial traversant (16) de la zone (9), côté chambre de combustion de la bougie de préchauffage (1), entre deux membranes (14) opposées.

2. Bougie de préchauffage (1) selon la revendication 1,
**caractérisée en ce que**
le capteur de pression piézo-électrique (2a) comporte aux deux extrémités, un petit tube de mesure (15) fermé par une membrane (14) et logé dans un perçage radial (16) et son axe longitudinal (15') étant perpendiculaire à l'axe longitudinal (1') de la bougie de préchauffage, et
au moins un élément de mesure piézo-électrique (17) est installé entre les membranes (14).

3. Bougie de préchauffage (1) selon la revendication 2,
**caractérisée en ce que**
deux ou plusieurs éléments de mesure (17) en forme de plaquettes sont installés entre les membranes (14), et
les petits côtés des éléments de mesure (17) sont en contact avec les membranes (14) pour utiliser l'effet piézo-électrique transversal.

4. Bougie de préchauffage (1) selon la revendication 3,
**caractérisée en ce que**
des électrodes de sortie (18), surfaciques, sont installées entre les éléments de mesure piézo-électriques (17) montés par paires, et
* au moins une sortie de signal (19) se fait à travers une ouverture (20) de l'enveloppe du petit tube de mesure (15).

5. Bougie de préchauffage (1) selon l'une des revendications 2 à 4,
**caractérisée en ce que**
l'élément de mesure piézo-électrique (17) est en un matériau très réfractaire par exemple en GaPO₄.
